# EUROPÄISCHE PATENTSCHRIFT

(11) **EP 0 050 770 B1**
(45) Veröffentlichungstag und Bekanntmachung des Hinweises auf die Patenterteilung: **05.12.1984**
(21) Anmeldenummer: 81108136.3
(22) Anmeldetag: 09.10.1981
(51) Int. Cl.: F04B 39/06, F04C 23/00

(54) **Von einem Gehäuse umschlossene Verdichtereinheit**
Compressor unit enclosed in a housing
Unité de compression enfermée dans une enceinte

(30) Priorität: 28.10.1980 DE 8028696 U
(43) Veröffentlichungstag der Anmeldung: 05.05.1982
(73) Patentinhaber: ISARTALER Schraubenkompressoren GmbH, D-8192 Geretsried 1 (DE)
(72) Erfinder: Hofmann, Rudolf, Ing. grad., D-8238 Hofheim-Diedenbergen (DE)
(74) Vertreter: Klingseisen, Franz, Dipl.-Ing.

## Beschreibung

Die Erfindung betrifft eine von einem Gehäuse umschlossene Verdichtereinheit nach dem Oberbegriff des Anspruchs 1.

Aus der FR-A-1 523 558 ist eine derartige Verdichtereinheit bekannt, wobei in einer Trennwand des Gehäuses zwischen Motor und Verdichter ein Lüfterrad angeordnet ist, das Kühlluft von einer Stirnseite des Gehäuses ansaugt. Der Motor ist mit einer Umhüllung versehen, die mit Ein- und Auslassöffnungen innerhalb des Gehäuses der Verdichtereinheit versehen ist und durch die ebenfalls Kühlluft angesaugt wird, die dann über einen Luftauslass auf der Oberseite des den Kompressor aufnehmenden Teils nach aussen geleitet wird. Dabei wird der Kompressor mit den zugehörigen Aggregaten von der für die Motorkühlung bereits verwendeten und damit schon erwärmten Luft überströmt, so dass die Kühlwirkung in diesem Bereich beeinträchtigt ist. Ausserdem ist die Schallemission vom Lüfterrad durch die Luftaustrittsöffnung nicht gedämpft.

Ferner ist aus der GB-A-485 305 eine fahrbare Verdichtereinheit bekannt, bei der ebenfalls zwischen Motor und Verdichter ein Lüfterrad angeordnet ist, wobei die auf einer Stirnseite des Gehäuses angesaugte Kühlluft in Längsrichtung durch das Gehäuse strömt und auf der gegenüberliegenden Stirnseite wieder austritt.

Der Erfindung liegt die Aufgabe zugrunde, eine Verdichtereinheit der eingangs angegebenen Art so auszubilden, dass bei wirksamer Kühlung eine geringe Schallemission erzielt wird.

Diese Aufgabe wird durch die Merkmale im Kennzeichen des Anspruchs 1 gelöst. Durch die Kühlluftansaugung von einer Seite des Gehäuses und die Ableitung der Kühlluft über dem in der Mitte zwischen Motor und Verdichter angeordneten Lüfterrad wird eine wirksame Kühlung der um den Verdichter angeordneten Aggregate erreicht, wobei durch die Umlenkung des Kühlluftstromes über dem Lüfterrad die Schallemission gering gehalten wird.

Vorteilhafte Ausgestaltungen sind in den weiteren Ansprüchen angegeben.

Eine beispielsweise Ausführungsform der Erfindung wird nachfolgend anhand der Zeichnung näher erläutert. es zeigen
Fig. 1 in einer Seitenansicht schematisch die wesentlichen Bauteile einer Verdichtereinheit
Fig. 2 ist eine Draufsicht auf die Verdichtereinheit nach Fig. 1 und
Fig. 3 zeigt eine Stirnansicht.

In einem im Querschnitt wie im Längsschnitt rechteckigen Gehäuse 1 ist in der Ansicht nach den Fig. 1 und 2 in der einen Hälfte des Gehäuses ein Dieselmotor 2 angeordnet, der auf der innenliegenden Seite über eine nicht dargestellte, leicht lösbare Kupplung mit einem etwa in der Mitte des Gehäuses 1 angeordneten Lüfterrad 3 verbunden ist, von dem in den Fig. 1 und 2 lediglich die das Lüfterrad umgebende Haube 4 dargestellt ist. Auf der gegenüberliegenden Seite des Lüfterrades ist in der anderen Hälfte des Gehäuses 1 ein Schraubenverdichter 5 angeordnet.

Auf der in den Fig. 1 und 2 rechten Seite des Gehäuses 1 ist auf der Stirnseite ein Kühllufteinlass 6 ausgebildet. Hinter dem Kühllufteinlass ist ein zylindrischer Ölbehälter 7 in senkrechter SteIlung angeordnet, der das für den mit Öleinspritzung arbeitenden Schraubenverdichter 5 erforderliche Ölreservoir enthält und mit einem Ölabscheider versehen ist. In Strömungsrichtung der vom Lüfterrad 3 angesaugten Kühlluft hinter dem Ölbehälter 7 ist ein Ölkühler 8 angeordnet, der sich nahezu über den gesamten Querschnitt des Innenraums des Gehäuses 1 erstreckt. In Strömungsrichtung hinter dem Ölkühler 8 ist über dem Schraubenverdichter 5 ein zylindrischer Luftfilter 9 für die vom Schraubenverdichter angesaugte Luft angeordnet, wobei ein Rohrstutzen 10 von dem Luftfilter 9 an dem Ölkühler 8 vorbei geführt ist und in den Raum vor dem Ölkühler 8 mündet, wie dies in Fig. 2 dargestellt ist. Dadurch saugt der Verdichter kalte Luft und nicht die vom Ölkühler 8 bereits erwärmte Luft an.

In gleicher Anordnung wie der Luftfilter 9 ist in der Draufsicht nach Fig. 2 neben diesem ein weiterer Luftfilter 11 seitlich über dem Schraubenverdichter 5 und hinter dem Ölkühler 8 angeordnet, der die Verbrennungsluft für den Dieselmotor 2 filtert. Auch an diesem Luftfilter 11 ist ein Leitungsabschnitt 12 vorgesehen, der an dem Ölkühler 8 vorbei in den Raum vor diesem führt, damit in die Verbrennungsräume des Dieselmotors 2 kühle und damit pro Volumeneinheit mehr Luft angesaugt wird.

Die vom zentralen Lüfterrad 3 durch den Kühllufteinlass 6 angesaugte Kühlluft strömt etwa senkrecht über dem Lüfterrad 3 nach oben und wird dann in einen etwa waagrecht verlaufenden Kanalabschnitt 13 geleitet (Fig. 1), der sich entgegen der Strömungsrichtung der angesaugten Kühlluft erstreckt und dann durch eine Öffnung in der Oberseite des Gehäuses 1 nach oben umgelenkt wird. Über dieser Öffnung ist ein weiterer Kanalabschnitt 14 auf der Oberseite des Gehäuses 1 angeordnet, der etwa parallel zu dem Abschnitt 13 und in die Gegenrichtung verläuft. Die Austrittsöffnung 15 des Abluftkanals 13, 14 liegt mit ihrer Ebene senkrecht zur Längsachse des Gehäuses und ist auf die der Ansaugseite bei 6 entgegengesetzte Seite gerichtet, damit die warme Abluft nicht in den Kühllufteinlass gelangen kann.

Vor der Austrittsöffnung 15 des Abluftkanals ragen zwei Abgasstutzen 16 des Dieselmotors 2 auf der Oberseite des Gehäuses vor, die in Richtung der Abluft gekrümmt sind, wie die Fig. 1 zeigt.

Auf der in den Fig. 1 und 2 linken freiliegenden Seite des Dieselmotors 2 ist eine Antriebseinheit 17 für die hydraulische Einrichtung angeordnet. Ebenso ist auf dieser Seite ein Lüfterrad 18 (Fig. 2) angeordnet, das für die von dem luftgekühlten Dieselmotor 2 benötigte Kühlluft sorgt. Diese wird bei dem dargestellten Ausführungsbeispiel auf der linken Stirnseite des Gehäuses 1 durch eine auf der Unterseite des Gehäuses angeordnete Einlassöffnung 19 angesaugt. Diese Ansaugöffnung kann auch in der linken Stirnfläche des Gehäuses 1 ausgebildet sein.

Die auf der linken Stirnseite des Gehäuses 1 angesaugte Kühlluft für den Dieselmotor 2 und die auf der rechten Stirnseite des Gehäuses angesaugte Kühlluft für das vom Schraubenverdichter 5 benötigte Öl trifft etwa in der Mitte des Gehäuses im Bereich des Lüfterrades 3 aufeinander und wird nach oben in den Abluftkanal13, 14 geleitet. Um eine kontinuierliche, ungestörte Strömung der beiden entgegengerichteten Kühlluftströme zu erhalten, kann auf der in den Fig. 1 und 2 linken Seite der Haube 4 des Lüfterrades 3 eine Trennwand vorgesehen sein, die sich nach oben erstreckt und den von der rechten Seite angesaugten Kühlluftstrom nach oben umlenkt, während auf der anderen Seite dieser im einzelnen nicht dargestellten Trennwand der von der linken Seite angesaugte Kühlluftstrom nach oben gelenkt und in den Abluftkanal 13, 14 geleitet wird. Zu diesem Zweck kann auf der Oberseite der Lüfterhaube 4 ein in Fig. 2 gestrichelt angedeuteter Ausschnitt 20 vorgesehen sein, durch den die von der rechten Stirnseite angesaugte Kühlluft nach oben gelenkt wird.

Das in Fig. 3 im Querschnitt dargestellte Gehäuse kann mit einem schalldämpfenden Isoliermaterial 21 ausgekleidet sein. Bei 22 sind Griffe dargestellt, die an abnehmbaren Seitenteilen des Gehäuses 1 angebracht sind. Wie die Fig. 3 zeigt, erstreckt sich die Abluftöffnung 15 über die gesamte Breite des Gehäuses 1.

Wie Fig. 3 zeigt, ist die zylindrische Lüfterhaube 4 über Streben 23 gehalten, die an einem Flansch des Schraubenverdichters 5 befestigt sind. Das Gehäuse 1 ist über schwingungsdämpfende Gummilager 24 auf einem Rahmen 25 aus 1-Trägern aufgesetzt. Dieser Rahmen 25 kann stationär oder auf einem Fahrgestell angeordnet sein.

In der Draufsicht nach Fig. 2 ist in der rechten Hälfte des Gehäuses 1 neben dem Schraubenverdichter 5 ein Ölbehälter 26 dargestellt, der das vom Dieselmotor 2 benötigte Schmieröl enthält. Bei der dargestellten Ausführungsform hat der Dieselmotor 2 keine Ölwanne, vielmehr ist das üblicherweise in der Ölwanne enthaltene Ölreservoir in dem Behälter 26 enthalten.

Die zentrale Anordnung des Lüfterrades 3 mit Anordnung des Ölkühlers 8 praktisch über den gesamten Ansaugquerschnitt und zusätzlicher Anordnung des Ölbehälters 7 im Einlassbereich der Kühlluft einerseits und mehrfacher Umlenkung der Abluft in den Kanalabschnitten 13, 14 andererseits ergibt eine gute Schalldämpfung. Dadurch, dass beide Seiten des Dieselmotors 2 für Antriebszwecke ausgenutzt sind, ergibt sich ein wirtschaftlicher Aufbau, wobei durch die nicht dargestellte Kupplung zwischen Lüfterrad 3 und Dieselmotor 2 auch nur eine Antriebsseite in Betrieb genommen werden kann. Insgesamt ergibt sich durch die beschriebene Anordnung eine sehr kompakte und wirtschaftliche Verdichtereinheit mit dieselmotorgetriebenem Schraubenverdichter. __

Anstelle eines luftgekühlten Dieselmotors 2 kann auch ein wassergekühlter Dieselmotor oder gegebenenfalls auch ein Benzinmotor vorgesehen werden, wobei der Wasserkühler des Motors auf der Seite des Lüfterrades 18 bzw. des Antriebs 17 für die hydraulische Einrichtung angeordnet und der Kühllufteinlass ebenfalls auf der linken Seite des Gehäuses angeordnet wird.

Das Lüfterrad 3 ist so ausgelegt dass es den erforderlichen Druck gegen den vom Lüfterrad 1.8 des Motors aufgebauten Kühlluftstrom erzeugt. Insbesondere ist der Querschnitt des Abluftkanals so gross ausgelegt, dass keine gegenseitige Behinderung oder ein Stau der beiden aufeinandertreffenden Kühlluftströme auftritt. Der Öffnungsquerschnitt des Kanalabschnitts 13 erstreckt sich wie die Austrittsöffnung 15 über die gesamte Breite des Gehäuses 1.

Anstelle eines Axiallüfters kann auch ein Radiallüfter zwischen Dieselmotor und Schraubenverdichter angeordnet werden. In diesem Falle wird zweckmässigerweise ein Spiralgehäuse zwischen Verdichter und Motor angeordnet, das den Abluftstrom nach oben leitet.

## Patentansprüche

1. Von einem rechteckigen Gehäuse umschlossene Verdichtereinheit, mit einem Antriebsmotor (2), einem Schraubenverdichter (5) und einem Lüfterrad (3) sowie Zusatzaggregaten, wobei das Lüfterrad (3) zwischen dem Motor (2) und dem Schraubenverdichter (5) angeordnet ist, dadurch gekennzeichnet, dass auf einer Stirnseite des rechteckigen Gehäuses (1 ) ein Kühllufteinlass (6) ausgebildet und für die durch diesen angesaugte Luft ein über dem Lüfterrad (3) nach oben führender, in einen waagrecht verlaufenden Abschnitt (13) übergehender Kanal vorgesehen ist, an den sich ein erneut nach oben und zu dem zuvor genannten waagrechten Abschnitt in entgegengesetzter Richtung parallel verlaufenden Abschnitt (14) anschliesst, der ausserhalb des Gehäuses (1 ) auf dessen Oberseite angeordnet ist, wobei die Austrittsöffnung (15) dieses Abluftkanals auf die zum Lufteinlass (6) entgegengesetzte Seite gerichtet ist.

2. Verdichtereinheit nach Anspruch 1, dadurch gekennzeichnet, dass an der freien Seite des Motors (2) ein Antrieb (17) für eine hydraulische Einrichtung angeordnet ist.

3. Verdichtereinheit nach Anspruch 2, dadurch gekennzeichnet, dass der Motor (2) ein luftgekühlter Dieselmotor ist und auf der Seite des Antriebs (17) für die hydraulische Einrichtung ein weiteres Lüfterrad (18) angeordnet ist, das die für den Dieselmotor benötigte Kühlluft über einen auf der zugeordneten Stirnseite angeordneten Lufteinlass (19) ansaugt.

4. Verdichtereinheit nach einem der Ansprüche 1 bis 3, dadurch gekennzeichnet, dass das zentral angeordnete Lüfterrad (3) die für die Kühlung des vom Schraubenverdichter (5) benötigten Öls erforderliche Kühlluft auf der dem Motor gegenüberliegenden Stirnseite des Gehäuses (1) durch den Lufteinlass (6) ansaugt, wobei in Strömungsrichtung dieses Kühlluftstromes der Ölbehälter und der Ölkühler für den Schraubenverdichter angeordnet sind.

5. Verdichtereinheit nach einem der vorhergehenden Ansprüche, dadurch gekennzeichnet, dass eine lösbare Kupplung zwischen dem Lüfterrad (3) und dem Motor (2) angeordnet ist.

6. Verdichtereinheit nach einem der vorhergehenden Ansprüche, dadurch gekennzeichnet, dass zwischen den in entgegengesetzte Richtungen von den gegenüberliegenden Seiten des Gehäuses (1 ) angesaugten Kühlluftströmen im Betrieb des Lüfterrades (3) eine Trennwand vorgesehen ist, welche die beiden Kühlluftströme nach oben in den Abluftkanal (13,14) lenkt.

7. Verdichtereinheit nach einem der vorhergehenden Ansprüche, dadurch gekennzeichnet, dass das Lüfterrad (3) von einer zylindrischen Haube (4) umgeben ist.

8. Verdichtereinheit nach Anspruch 7, dadurch gekennzeichnet, dass die Lüfterhaube (4) auf der Oberseite mit einem Ausschnitt (20) für den nach oben geleiteten Abluftstrom versehen ist.

9. Verdichtereinheit nach einem der vorhergehenden Ansprüche, dadurch gekennzeichnet, dass die Abgasleitungen (16) des Motors (2) auf der Oberseite des Gehäuses (1 ) vor der Austrittsöffnung (15) des Abluftkanals vorstehen und in Richtung des Abluftstromes gekrümmt sind.

10. Verdichtereinheit nach einem der vorhergehenden Ansprüche 4-9, dadurch gekennzeichnet, dass über dem Schraubenverdichter (5) ein Luftfilter (9) angeordnet ist, das mit einer Ansaugleitung (10) versehen ist, die an dem Ölkühler (8) vorbei in einen davor liegenden Raum des Kühllufteinlasses (6) geführt ist.

11. Verdichtereinheit nach Anspruch 10, dadurch gekennzeichnet, dass neben dem für die Ansaugluft des Schraubenverdichters (5) vorgesehenen Luftfilter (9) ein weiterer Luftfilter (11) für die vom Motor (2) benötigte Verbrennungsluft angeordnet ist, dessen Ansaugleitung (12) in den vor dem Ölkühler (8) liegenden Raum des Kühllufteinlasses (6) ragt.

## Revendications

1. Unité de compression enfermée dans une enceinte rectangulaire, avec un moteur d'entraînement (2), un compresseur à vis (5) et une roue (3) de ventilateur ainsi que des groupes supplémentaires, la roue (3) de ventilateur étant intercalée entre le moteur (2) et le compresseur à vis (5), caractérisé par le fait qu'un raccord (6) d'admission d'air de refroidissement est élaboré sur une face extrême de l'enceinte rectangulaire (1 ) et qu'il est prévu, pour l'air aspiré par l'intermédiaire de ce raccord, un canal qui s'étend vers le haut au-dessus de la roue (3) de ventilateur, qui se prolonge par un tronçon (13) orienté horizontalement, et auquel se raccorde un tronçon (14) qui, s'étendant à nouveau de bas en haut et parallèlement au tronçon horizontal précité dans le sens inverse de ce dernier, est situé à l'extérieur de l'enceinte (1) à la face supérieure de celle-ci, l'orifice de sortie (15) de ce canal d'évacuation d'air étant tourné vers le côté opposé à l'admission d'air (6).

2. Unité de compression selon la revendication 1, caractérisé par le fait qu'un entraînement (17) pour un dispositif hydraulique est installé du côté libre du moteur (2).

3. Unité de compression selon la revendication 2, caractérisé par le fait que le moteur (2) est un moteur Diesel refroidi par de l'air et que, du côté de l'entraînement (17) du dispositif hydraulique, se trouve une autre roue (18) de ventilateur qui aspire, par l'intermédiaire d'un raccord (19) d'admission d'air disposé sur la face extrême associée, l'air de refroidissement nécessaire audit moteur Diesel.

4. Unité de compression selon l'une des revendications 1 à 3, caractérisé par le fait que la roue (3) de ventilateur occupant une position centrale aspire par l'intermédiaire du raccord (6) d'admission d'air, à la face extrême de l'enceinte (1 ) opposée au moteur, l'air de refroidissement nécessaire pour refroidir l'huile demandée par le compresseur à vis (5), le réservoir d'huile et le refroidisseur d'huile pour le compresseur à vis étant situés dans la direction de la circulation de ce courant d'air de refroidissement.

5. Unité de compression selon l'une des revendications précédentes, caractérisés par le fait qu'un accouplement dissociable est intercalé entre la roue (3) de ventilateur et le moteur (2).

6. Unité de compression selon l'une des revendications précédentes caractérisée par le fait qu'il est précu au voisinage de la roue (3) de ventilateur, entre les courants d'air de refroidissement aspirés dans des directions inverses à partir des faces opposés de l'enceinte (1), une cloison séparatrice qui dévie les deux courants d'air de refroidissement de bas en haut jusque dans le canal (13,14) d'évacuation d'air.

7. Unité de compression selon l'une des revendications précédentes, caractérisée par le fait que la roue (3) de ventilateur est entourée par un capot cylindrique (4).

8. Unité de compression selon la revendication 7, caractérisée par le fait que la face supérieure du capot (4) du ventilateur présente une échancrure (20) pour le courant d'air évacué dirigé de bas en haut.

9. Unité de compression selon l'une des revendications précédentes, caractérisée par le fait que les conduits (16) de sortie des gaz d'échappement du moteur (2) font saillie de la face supérieure de l'enceinte (1 ) devant l'orifice de sortie (15) du canal d'évacuation d'air, et sont coudés en direction du courant d'air évacué.

10. Unité de compression selon l'une des revendications précédentes 4 à 9, caractérisée par le fait qu'un filtre à air (9), situé au-dessus du compresseur à vis (5), est doté d'une tubulure d'aspiration (10) qui passe en regard du refroidisseur d'huile (8) et débouche dans une chambre du raccord (6) d'admission d'air de refroidissement disposée devant ledit refroidisseur.

11. Unité de compression selon la revendication 10, caractérisée par le fait que, à côté du filtre à air (9) précu pour l'air d'aspiration du compresseur à vis (5), est disposé un autre filtre à air (11 ) pour l'air comburant nécessité par le moteur (2), le conduit de sortie (12) de ce filtre s'engageant dans la chambre du raccord (6) d'admission d'air de refroidissement disposée devant le refroidisseur d'huile (8).

## Claims

1. A compressor unit enclosed by a rectangular housing comprising a drive motor (2), a screw compressor (5) and a ventilator wheel (3), wherein the ventilator wheel (3) is disposed between the motor (2) and the screw compresor (5) characterized in that there are provided a cooling air inlet at a face side of the rectangular housing (1) and a passage for the air intaken therethrough extending upwards over the ventilator wheel (3) and passing over to a horizontally extending section (13) followed by a section (14) extending upwards again and in an opposite direction to said horizontal section, which is disposed outside of the housing (1) at its upper side, wherein the outlet opening (15) of this exhaust air passage is directed to that side opposite to the air inlet (6).

2. A compressor unit according to claim 1, characterized in that a driving mechanism (17) for a hydraulic device is provided at the exposed side of the motor (2).

3. A compressor unit according to claim 2, characterized in that the motor (2) is an air cooled Diesel engine and that a further ventilator wheel (18) is disposed at the side of the driving mechanism (17) for the hydraulic device for intaking the cooling air required for the Diesel engine via an air inlet (19) provided at the face side associated therewith.

4. A compressor unit according to anyone of the claims 1 to 3, characterized in that the centrally located ventilator wheel (3) intakes the cooling air demanded for cooling the oil required by the srew compressor (5) at the face side opposite to the motor through the air inlet (6), wherein the oil tank and the oil cooler for the screw compressor are arranged in flow direction of this cooling air stream.

5. A compressor unit according to anyone of the preceding claims, characterized in that a releasable clutch is disposed between the ventilator wheel (3) and the motor (2).

6. A compressor unit according to anyone of the preceding claims, characterized in that in the region of the ventilator wheel (3) a partition wall is provided between the cooling air streams taken in from the opposite sides of the housing (1), said partition wall directs both cooling air streams upwards into the exhaust air passage (13, 14).

7. A compressor unit according to anyone of the preceding claims, characterized in that the ventilator wheel (3) is encircled by a cylindrical dome (4).

8. A compressor unit according to claim 7, characterized that the ventilator dome (4) is provided at its upper side with a recess (20) for the exhaust air stream directed upwards.

9. A compressor unit according to anyone of the preceding claims, characterized in that the exhaust gas conduits of the motor (2) protrude from the outlet opening (15) of the exhaust air at the upper side of the housing (1) and being curved in the direction of the exhaust gas stream.

10. A compressor unit according to anyone of the preceding claims 4 to 9, characterized in that above the screw compressor (5) an air cleaner (9) is disposed having an intake conduit (10) which is passed past the oil cooler (8) into a space of the cooling air inlet (6) located in front of said cooler (8).

11. A compressor unit according to claim 10, characterized in that besides the air cleaner (9) for the intaken air for the screw compressor (5) a further air cleaner (11) for the combustion air required by the motor (2) is provided, the intake conduit (12) of which protrudes into the space of the cooling air inlet (6) located in front of the air cooler (8).
